# EUROPÄISCHE PATENTSCHRIFT

(11) **EP 2 326 230 B1**
(45) Veröffentlichungstag und Bekanntmachung des Hinweises auf die Patenterteilung: **07.02.2018**
(21) Anmeldenummer: 09780593.1
(22) Anmeldetag: 15.07.2009
(51) Int. Cl.: A47L 15/00, A47L 15/42, A47L 15/48

(54) **SPÜLVERFAHREN FÜR EIN WASSERFÜHRENDES HAUSHALTSGERÄT**
RINSING METHOD FOR A WATER-CONVEYING DOMESTIC APPLIANCE
PROCÉDÉ DE RINÇAGE POUR UN APPAREIL MÉNAGER AVEC CIRCUIT D'EAU

(30) Priorität: 23.07.2008 DE 102008040650
(43) Veröffentlichungstag der Anmeldung: 01.06.2011
(73) Patentinhaber: BSH Hausgeräte GmbH, 81739 München (DE)
(72) Erfinder: JERG, Helmut, 89537 Giengen (DE); ROSENBAUER, Michael, 86756 Reimlingen (DE)
(86) Internationale Anmeldenummer: PCT/EP2009/059019
(87) Internationale Veröffentlichungsnummer: WO 2010/010013

(56) Entgegenhaltungen:
- EP-A- 0 553 803
- WO-A-2007/138420
- WO-A-2008/077970
- CH-A5- 692 897

## Beschreibung

Die Erfindung betrifft ein Spülverfahren für ein wasserführendes Haushaltsgerät, insbesondere eine Geschirrspülmaschine, nach dem Oberbegriff des Patentanspruchs 1.

Aus der DE 10 2005 004 089 A1 ist ein Spülverfahren für eine Geschirrspülmaschine bekannt, bei dem in einem Reinigungsschritt eine in einem Spülbehälter vorgesehene Spülflüssigkeitsmenge während einer Aufheizphase auf eine Reinigungstemperatur erhitzt wird. Als Trocknungseinrichtung ist eine Sorptionskolonne mit reversibel dehydrierbaren Material vorgesehen, dass in einem Trocknungsschritt der zu trocknenden Luft eine Wassermenge entzieht und diese speichert. In einem nachfolgenden Spülgang erfolgt dann während des Reinigungsschrittes ein Regenerationsvorgang bzw. eine Desorption, bei der mittels einer Luftheizung ein vom Spülraum angesaugter und durch das Trocknungsmittel strömender Luftstrom erhitzt wird. Mit dem erhitzten Luftstrom wird die im Trocknungsmittel gespeicherte Wassermenge als heißer Wasserdampf freigesetzt und in den Spülraum rückgeführt.

Bei diesem Verfahren kann es jedoch zur Belagbildung, insbesondere im Hydrauliksystem des wasserführenden Haushaltsgeräts kommen.

Aus der WO 2008/077970 A1 ist eine Geschirrspülmaschine bekannt, bei der ein anstehender Spülgang mit einer Temperatur durchgeführt wird, die größer oder gleich einer Grenztemperatur ist, wenn ein Zähler, welcher die Anzahl aufeinanderfolgender Spülgänge mit einer Temperatur unterhalb der Grenztemperatur wiedergibt, einen Grenzwert erreicht.

Die Aufgabe der Erfindung besteht darin, ein Spülverfahren für ein wasserführendes Haushaltsgerät, insbesondere für eine Geschirrspülmaschine zur Unterdrückung unerwünschter Belagbildung, bereitzustellen.

Die Aufgabe ist durch die Merkmale des Anspruchs 1 gelöst. Vorteilhafte Weiterbildungen der Erfindung sind in den Unteransprüchen offenbart.

Die Erfindung geht aus von einem Spülverfahren für ein wasserführendes Haushaltsgerät, insbesondere für eine Geschirrspülmaschine, die insbesondere eine ein reversibel dehydrierbares Trocknungsmittel aufweisende Trocknungseinrichtung aufweist, bei dem in wenigstens einem Teilprogrammschritt eines ersten Spülganges Spülflüssigkeit in einer ersten Betriebsart auf eine erste Temperatur erwärmt wird. Dabei kann ein Spülgang eine Mehrzahl von Teilprogrammschritten wie z.B. Vorspülen, Reinigen, Zwischenspülen, Klarspülen und Trocknen umfassen, die aufeinanderfolgend zur Reinigung von Spülgut durchgeführt werden.

Erfindungsgemäß ist vorgesehen, dass nach einer vorgegebenen Anzahl von in der ersten Betriebsart betriebenen Spülgängen und/oder in Abhängigkeit von Prozessparametern vorangegangener Spülgängen zumindest ein Spülgang in einer zweiten Betriebsart betrieben wird, während dem Spülflüssigkeit auf eine zweite, im Vergleich zur ersten Temperatur erhöhten Temperatur erwärmt wird.

Durch die in der zweiten Betriebsart erhöhte Temperatur kann der sich im Leitungssystem des Hydraulikkreislaufes festsetzende Belag beschleunigt gelöst werden, wodurch keine Strömungsbehinderung der im Hydraulikkreislauf umgewälzten Spülflüssigkeit aufgrund von Belagsbildung zu befürchten ist. Dabei wird erfindungsgemäß nach einer vorgegebenen Anzahl von, in der ersten Betriebsart betriebenen Spülgängen zumindest ein Spülgang in der zweiten Betriebsart betrieben.

Auf diese Weise kann erfindungsgemäß auf eine meßtechnisch aufwendige, unmittelbare Erfassung eines sich im Hydrauliksystem bildenden Belages verzichtet werden. Entsprechend kann der Einsatz von Belagsensoren zur Überwachung des Belages verzichtet werden.

Die Geschirrspülmaschine kann somit im Normalfall Spülgänge ausführen, die mit einem Niedertemperaturprofil arbeiten. Nach einer vorgegebenen Anzahl solcher Spülgänge kann zumindest ein Spülgang zwischengeschaltet werden, der mit einem Hochtemperaturprofil arbeitet. Einem derart gestalteten Wechsel der ersten und zweiten Betriebsart liegen Untersuchungen zugrunde, wonach eine Belagsbildung im Hydrauliksystem der Geschirrspülmaschine nicht innerhalb eines oder weniger Spülgänge, sondern erst bei einem andauernden Betrieb im Niedertemperaturbereich erfolgt. Somit ist es möglich, mit einem Hochtemperaturprofil/Niedertemperaturprofil in einer mathematischen Reihe die Spülgänge zu fahren.

Alternativ und/oder zusätzlich kann auch in Abhängigkeit von Prozessparametern vorangegangener Spülgänge von der ersten auf die zweite Betriebsart geschaltet werden. Als solche Prozessparameter kommen insbesondere die Temperaturprofile der vorangegangenen Spülgänge infrage, die abhängig von den dabei erreichten Mximaltemperaturen einen großen Einfluss auf die Belagbildung haben. Generell können als Prozessparameter jedoch sämtliche Einflussgrößen überwacht werden, die eine Belagbildung im Hydrauliksystem beeinflussen. Beispielhaft können solche Prozessparameter neben dem Temperaturprofil die umgewälzte Spülflüssigkeitsmenge oder der Verunreinigungsgrad des Spülgutes sein.

In der zweiten Betriebsart ist die Temperatur insbesondere derart erhöht, dass Fettablagerungen und/oder Verunreinigungen im Hydrauliksystem der Geschirrspülmaschine zuverlässig gelöst werden können. Insbesondere sollte die zweite Temperatur in der zweiten Betriebsart in einer Größenordnung von 60 bis 65°C liegen.

Die Erfindung ist insbesondere bei Geschirrspülmaschinen mit einem separaten Trocknungssystem einsetzbar, bei dem während des Trocknungsschrittes die zu trocknende Luft aus dem Spülraum gesaugt und durch ein Trocknungsmittel geführt wird, das der Luft die Feuchtigkeit entzieht, wobei die so getrocknete Luft in einem geschlossenen Kreislauf wieder in den Spülraum rückgeführt wird.

Bei einem solchen Trocknungsvorgang wird auf ein Hochheizen der Spülflüssigkeit im, dem Trocknungsschritt vorgelagerten Teilprogrammschritt "Klarspülen" bis auf eine Temperatur in der Größenordnung von 65°C verzichtet. Ein solches Hochheizen ist erforderlich, um in einem nachfolgenden Trocknungsschritt eine effektive Kondensation an den Spülbehälter-Seitenwänden zu ermöglichen. Im Unterschied dazu erwärmt sich erfindungsgemäß die mit Feuchtigkeit beladene Luft während des externen Trocknungsvorganges aufgrund der Eigenwärme des zu spülenden Geschirrs auf lediglich etwa 30°C. Ein Hochheizen während des Klarspülschrittes auf Temperaturen von 65 bis 75°C ist hier nicht erforderlich.

Nachfolgend ist ein Ausführungsbeispiel der Erfindung anhand der beigefügten Figuren beschrieben.

Es zeigen:
- Fig. 1: in einem schematischen Blockdiagramm eine Geschirrspülmaschine zur Durchführung des Spülverfahrens;und
- Fig. 2: ein Temperatur-Zeit-Diagramm zur Veranschaulichung eines Spülprogrammablaufes in einer ersten Spül-Betriebsart und in einer zweiten Spül-Betriebsart.

In der Fig. 1 ist als Ausführungsbeispiel für ein wasserführendes Haushaltsgerät grob schematisch eine Geschirrspülmaschine mit einem Spülbehälter 1 gezeigt, in dem nicht dargestelltes, zu reinigendes Spülgut in Geschirrkörben 3, 5 angeordnet werden kann. Im gezeigten Spülbehälter 1 sind beispielhaft als Sprüheinrichtungen zwei in unterschiedlichen Sprühebenen vorgesehene Sprüharme 7, 9 angeordnet, über die das zu reinigende Spülgut mit Spülflüssigkeit beaufschlagt wird. Im Spülbehälterboden ist ein Pumpentopf 11 mit einer Umwälzpumpe 13 vorgesehen, die über Zuleitungen 14, 15 strömungstechnisch mit den Sprüharmen 7, 9 verbunden ist. Der Umwälzpumpe 13 nachgeschaltet ist ein Heizelement 12, etwa ein Durchlauferhitzer, der auch als Wasserheizung bezeichnet wird. Der Pumpentopf 11 ist außerdem über Anschlussstutzen mit einer mit dem Wasserversorgungsnetz gekoppelten Frischwasser-Zuleitung 16 sowie mit einer Ablaufleitung 17 in Verbindung, in der eine Laugenpumpe 18 zum Abpumpen der Spülflüssigkeit aus dem Spülbehälter 1 angeordnet ist.

Der Spülbehälter 1 weist in seinem oberen Bereich eine Auslassöffnung 19 auf, die über eine Leitung 21 mit einer als Sorptionskolonne 22 ausgeführten Trocknungseinrichtung verbunden ist. In der Leitung 21 zur Sorptionskolonne 22 ist ein Luftgebläse 23 sowie ein Heizelement 24 geschaltet. Die Sorptionskolonne 22 enthält als Trocknungsmittel ein reversibel dehydrierbares Material, etwa Zeolith, mit dem in einem Trocknungsschritt T Luft getrocknet wird. Hierzu wird ein mit hoher Feuchtigkeit beladener Luftstrom mittels des Luftgebläses 23 aus dem vom Spülbehälter begrenzten Spülraum durch die Sorptionskolonne 22 geleitet. Das in der Sorptionskolonne 22 vorgesehene Zeolith nimmt die Feuchtigkeit der Luft auf und die so getrocknete Luft wird wieder in den Spülraum des Spülbehälters 1 zurückgeführt.

Die im Trocknungsschritt T im Zeolith gespeicherte Wassermenge m₂ kann in einem Regenerationsvorgang, d. h. bei einer Desorption, durch Aufheizen des Trocknungsmittels der Sorptionskolonne 22 wieder freigegeben werden. Hierzu wird mittels des Gebläses 23 ein vom Heizelement 24 auf hohe Temperaturen erhitzter Luftstrom durch die Sorptionskolonne 22 geleitet, mit dem das im Zeolith gespeicherte Wasser als heißer Wasserdampf freigesetzt und so wieder in den Spülbehälter 1 rückgeführt wird. Der oben beschriebene Regenerationsvorgang in der Sorptionskolonne 22 findet in dem in der Fig. 2 gezeigten Temperatur-Zeit-Profil im Zeitintervall Δt_{R} statt.

In der Fig. 2 ist ein zeitlicher Programmablauf mit den einzelnen Teilprogrammschritten eines Spülgangs, nämlich Vorspülen V, Reinigen R, Zwischenspülen Z, Klarspülen K sowie Trocknen T, veranschaulicht. Die in der Fig. 2 angedeuteten Teilprogrammschritte werden mittels einer Steuereinrichtung 25 durch entsprechende Ansteuerung der Wasserheizung 12, der Umwälzpumpe 13, der Laugenpumpe 18, des Luftgebläses 23, der Trocknungseinrichtung 22 und anderer Steuerkomponenten ausgeführt.

In dem Diagramm der Fig. 2 ist sowohl das zeitliche Temperaturprofil einer ersten Betriebsart I als auch einer zweiten Betriebsart II gezeigt. Die Temperaturprofile der beiden Betriebsarten sind mit Ausnahme der unterschiedlichen Temperaturverläufe im Reinigungsschritt R miteinander identisch. In der Fig. 2 ist der Temperaturverlauf in der ersten Betriebsart I während des Reinigungsschritte R gestrichelt dargestellt.

Die beim Regenerationsvorgang Δt_{R} freigesetzte Wärme Q₂ wird in energiesparender Weise zum Aufheizen der Spülflüssigkeit mᵢₛₜ während der Aufheizphase Δt_{H} des Reinigungsschrittes R genutzt. So startet der Regenerationsvorgang Δt_{R} gemäß der Fig. 2 nach dem bereits erfolgten Vorspülschritt V zu Beginn des Reinigungsschrittes R zum Zeitpunkt t₀. Im Regenerationsvorgang Δt_{R} wird die im Trocknungsmittel gespeicherte Wassermenge m₂ als Wasserdampf in den Spülbehälter 1 rückgeführt. Diese Wassermenge m₂ wurde im Trocknungsschritt T eines vorangegangenen Spülgangs während eines Adsorptionsvorgangs Δt_{A} dem zu trocknenden, mit Feuchtigkeit beladenen Luftstrom entzogen. Die insgesamt im Reinigungsschritt R bereitgestellte Spülflüssigkeitsmenge mᵢₛₜ ergibt sich somit aus einer über die Frischwasserleitung 16 in den Spülraum zugeführten Frischwassermenge m₁ und der im Regenerationsvorgang Δt_{R} in den Spülraum rückgeführten Wassermenge m₂.

Zu Beginn des Reinigungsschrittes R wird bekanntermaßen in einer Aufheizphase Δt_{H} die Spülflüssigkeit, die mittels der Umwälzpumpe 13 im Flüssigkeitskreislauf der Geschirrspülmaschine umgewälzt wird, auf eine Reinigungstemperatur erwärmt. Der zeitlich parallel mit der Aufheizphase Δt_{H} ablaufende Regenerationsvorgang Δt_{R} unterstützt die Erwärmung der Spülflüssigkeit. Es wird also während der Aufheizphase nicht nur mittels des in der Fig. 1 angedeuteten ersten Heizelements 23, d. h. der Wasserheizung, eine erste Heizleistung Q₁ in den Spülbehälter 1 eingebracht. Zusätzlich wird im Regenerationsvorgang mittels des zweiten Heizelements 24, d. h. der Luftheizung, auch eine zweite Heizleistung Q₂ in den Spülbehälter 1 eingebracht. Die Heizleistung Q₁ der Wasserheizung 23 kann bei etwa 2.200 W liegen, während die Heizleistung Q₂ der Luftheizung 24 lediglich in einer Größenordnung von 1.400 W liegt.

In der Aufheizphase Δt_{H} erfolgt die Erwärmung der Spülflüssigkeit zunächst nur mittels des im Regenerationsbetrieb Δt_{R} freigegebenen Wasserdampfes, der die Spülflüssigkeit mit der Heizleistung Q₂ auf eine Temperatur T₁ von hier beispielhaft ca. 40°C erwärmen kann. Erst nach Beendigung des Regenerationsvorgangs wird die mit wesentlich größerer Heizleistung Q₁ arbeitende Wasserheizung 12 zugeschaltet. Durch die erst nach Beendigung des Regenerationsvorgangs Δt_{R} zugeschaltete Wasserheizung 12 kann eine thermische Beschädigung des Trocknungsmittels in der Sorptionskolonne 22 vermieden werden.

Mittels der erst nach dem Regenerationsvorgang Δt_{R} zugeschalteten Wasserheizung 12 wird die Temperatur der Spülflüssigkeit in der ersten Betriebsart I von der Temperatur T₁ von 40°C auf eine für Reinigungszwecke ausreichend große Reinigungstemperatur T_{R1} erhöht. Die Reinigungstemperatur T_{R1} kann hier beispielhaft bei 51°C liegen.

Nach der Aufheizphase Δt_{H} fällt die Temperatur der Spülflüssigkeit und des Spülgutes in etwa linear ab, bis die Spülflüssigkeit am Ende des Reinigungsschrittes R zum Zeitpunkt t₁ in das Abwassersystem abgeleitet wird. Die nach dem Reinigungsschritt R folgenden Teilprogrammschritte "Zwischenspülen Z" und "Klarspülen K" arbeiten bei noch weiter reduzierten Spülflüssigkeitstemperaturen.

Nach dem Klarspülen K folgt der Trocknungsschritt T. Im Unterschied zu einem herkömmlichen Trocknungsvorgang, bei dem die Trocknung der mit Feuchtigkeit beladenen Luft durch Kondensation an den Spülbehälter-Seitenwänden erfolgt, kann hier im vorangegangenen Klarspülschritt K auf ein nochmaliges Aufheizen der Spülflüssigkeit auf Temperaturen zwischen 60 und 70°C verzichtet werden. Vielmehr erfolgt der Trocknungsschritt T gemäß dem Diagramm der Fig. 2 bei einer Temperatur von etwa 30°C, die sich aufgrund der Eigenwärme des Spülgutes einstellt.

Der Temperaturverlauf in der ersten Betriebsart I bringt jedoch den Nachteil mit sich, dass während des Spülganges keine entsprechend hoch temperierte Spülflüssigkeit im Hydrauliksystem zirkuliert, die eine Belagbildung durch Fettablagerungen oder sonstige Verunreinigungen unterbindet. Die Reinigungstemperatur T_{R1} in der ersten Betriebsart I in einer Größenordnung von 50°C ist zwar ausreichend für ein gutes Reinigungsergebnis, jedoch nicht geeignet, um Fette zu spalten und aus dem Hydrauliksystem auszubringen.

Erfindungsgemäß kann daher die Steuereinrichtung 25 von der ersten Betriebsart I zur zweiten Betriebsart II schalten, in der die Reinigungstemperatur gemäß der Fig. 2 auf T_{R2} erhöht wird. Die Reinigungstemperatur T_{R2} beträgt in der zweiten Betriebsart II in etwa 60 bis 65°C, wodurch die Belagsbildung zuverlässig unterbunden werden kann.

Im Hinblick auf einen reduzierten Energieverbrauch der Geschirrspülmaschine kann die Steuereinrichtung 25 erst nach einer vorgegebenen Anzahl von, in der ersten Betriebsart I betriebenen Spülgängen einen Spülgang in der zweiten Betriebsart II mit entsprechend erhöhter Temperatur T_{R2} durchführen. Bei einem besonders geeigneten Wechselbetrieb können drei Spülgänge beispielhaft in einem Hochtemperaturprofil mit der erhöhten Reinigungstemperatur T_{R2} gefahren werden, während zwei darauffolgende Spülgänge in einem Niedertemperaturprofil mit der reduzierten Reinigungstemperatur T_{R1} gefahren werden können.

Alternativ zu einem solchen in der Steuereinrichtung 25 festgelegten Wechselbetrieb kann ein Belagsensor vorgesehen sein, der mit der Steuereinrichtung 25 in Signalverbindung ist. Der Belagsensor und die Steuereinrichtung 25 können in einem Regelkreis eingebunden sein, bei dem erst bei Erreichen eines vorgegebenen Verunreinigungsgrades die zweite Betriebsart ausgewählt wird. Entsprechend kann im arithmetischen Mittel, das heißt bei einer Reihe von durchgeführten Spülgängen der Energieverbrauch der Geschirrspülmaschine reduziert werden.

### BEZUGSZEICHENLISTE

- 1: Spülbehälter
- 3: Geschirrkorb
- 5: Geschirrkorb
- 7: Sprüharm
- 9: Sprüharm
- 11: Pumpentopf
- 12: Heizelement
- 13: Umwälzpumpe
- 14: Zuleitung
- 15: Zuleitung
- 16: Frischwasser-Zuleitung
- 17: Ablaufleitung
- 18: Laugenpumpe
- 19: Auslassöffnung
- 21: Leitung
- 22: Trocknungseinrichtung
- 23: Luftgebläse
- 24: Heizelement
- 25: Steuereinrichtung
- 29: Temperatursensor
- V: Vorspülen
- R: Reinigen
- Z: Zwischenspülen
- K: Klarspülen
- T: Trocknen
- T_{R1}: Reinigungstemperatur
- T_{R2}: Reinigungstemperatur
- Δt_{R}: Regenerationsvorgang
- Δt_{H}: Aufheizphase
- t₀: Startzeitpunkt des Reinigungsschrittes R
- t₁: Endzeitpunkt des Reinigungsschrittes R
- m₁: zugeführte Frischwassermenge
- m₂: Wassermenge, die im Regenerationsvorgang rückgeführt wird
- mᵢₛₜ: Spülflüssigkeitsmenge
- Q₁,: Heizleistung
- Q₂,: Heizleistungen
- Δt_{A}: Adsorptionsvorgang
- I: erste Betriebsart
- II: zweite Betriebsart

## Patentansprüche

1. Spülverfahren für ein wasserführendes Haushaltsgerät, insbesondere für eine Geschirrspülmaschine, die insbesondere eine ein reversibel dehydrierbares Trocknungsmittel aufweisende Trocknungseinrichtung (22) aufweist, bei dem in wenigstens einem Teilprogrammschritt (R) eines ersten Spülganges Spülflüssigkeit in einer ersten Betriebsart (I) auf eine erste Temperatur (T_{R1}) erwärmt wird, wobei nach einer vorgegebenen Anzahl von in der ersten Betriebsart (I) betriebenen Spülgängen und/oder in Abhängigkeit von Prozessparametern vorangegangener Spülgängen zumindest ein Spülgang in einer zweiten Betriebsart (II) betrieben wird, während dem Spülflüssigkeit auf eine zweite, im Vergleich zur ersten Temperatur (T_{R1}) erhöhten Temperatur (T_{R2}) erwärmt wird und wobei der in der ersten oder zweiten Betriebsart (I, II) betreibbare Teilprogrammschritt (R) ein Reinigungsschritt ist, in dem die erste und zweite Temperatur (T_{R1}, T_{R2}) jeweils der Reinigungstemperatur entspricht, **dadurch gekennzeichnet, dass** die Temperatur der nach dem Reinigungsschritt (R) erfolgenden Teilprogrammschritte Zwischenspülen (Z), Klarspülen (K) und Trocknen (T) kleiner als die erste bzw. zweite Reinigungstemperatur (T_{R1}, T_{R2}) sind.

2. Spülverfahren nach Anspruch 1, **dadurch gekennzeichnet, dass** als Prozessparameter Temperaturprofile und/oder andere Einflussgrößen überwacht werden, die eine Belagbildung im Hydrauliksystem des Haushaltsgerätes beeinflussen.

3. Spülverfahren nach Anspruch 2, **dadurch gekennzeichnet, dass** die zweite Temperatur (T_{R2}) des in der zweiten Betriebsart (II) betriebenen Teilprogrammschritts (R) derart erhöht ist, dass Fettablagerungen und/oder Verunreinigungen im Hydrauliksystem der Geschirrspülmaschine gelöst werden, und insbesondere die erhöhte Temperatur (T_{R2}) in einer Größenordnung von 60 bis 65°C liegt.

4. Spülverfahren nach einem der vorhergehenden Ansprüche 3 bis 6, **dadurch gekennzeichnet, dass** die Temperatur des vor dem Reinigungsschritt (R) erfolgenden Teilprogrammschrittes Vorspülen (V) kleiner als die erste bzw. zweite Reinigungstemperatur (T_{R1}, T_{R2}) ist.

5. Spülverfahren nach einem der vorhergehenden Ansprüche, **dadurch gekennzeichnet, dass** im Trocknungsschritt (T) die im Spülbehälter (1) befindliche Luft durch die ein reversibel dehydrierbares Trocknungsmittel aufweisende Trocknungseinrichtung (22) geführt wird,

6. Spülverfahren nach Anspruch 5, **dadurch gekennzeichnet, dass** Luft aus der Trocknungseinrichtung (22) zurück in den Spülbehälter (1) geführt wird.

7. Spülverfahren nach Anspruch 5 oder 6, **dadurch gekennzeichnet, dass** in einem Regenerationsvorgang (Δt_{R}) die im Trocknungsmittel gespeicherte Wassermenge (m₂) als erhitzter Wasserdampf in den Spülbehälter (1) rückgeführt wird, der insbesondere im Reinigungsschritt (T) die Spülflüssigkeit auf eine Temperatur (T₁) erwärmt.

8. Spülverfahren nach einem der vorhergehenden Ansprüche, **dadurch gekennzeichnet, dass** die auf die Temperatur (T₁) erwärmte Spülflüssigkeit mittels einer im Spülflüssigkeitskreislauf vorgesehenen Wasserheizung (12) weiter auf die erste oder zweite Reinigungstemperatur (T_{R1}, T_{R2}) erwärmt wird.

9. Spülverfahren nach einem der vorhergehenden Ansprüche, **dadurch gekennzeichnet, dass** die erste Temperatur (T_{R1}) in der ersten Betriebsart (I) in einer Größenordnung von 45 bis 55°C, und die zweite Temperatur (T_{R2}) in der zweiten Betriebsart (II) in im Bereich von 60 bis 65°C liegt.

10. Geschirrspülmaschine zur Durchführung des Spülverfahrens nach einem der vorhergehenden Ansprüche.

## Claims

1. Washing method for a water-conveying domestic appliance, in particular a dishwasher which, in particular, has a drying device (22) having a reversibly dehydratable desiccant, whereby in at least one sub-program step (R) of a first washing operation washing liquid is warmed up in a first mode of operating (I) to a first temperature (T_{R1}), wherein after a prescribed number of washing operations carried out in the first mode of operation (I) and/or as a function of process parameters of preceding washing operations, at least one washing operation is carried out in a second mode of operation (II), during which washing liquid is warmed up to a second temperature (T_{R2}) which is higher by comparison with the first temperature (T_{R1}) and wherein the sub-program step (R), which can be carried out in the first or second mode of operation (I, II), is a cleaning step in which the first and second temperatures (T_{R1}, T_{R2}) respectively correspond to the cleaning temperature, **characterised in that** the temperatures of the preliminary rinse (Z), final rinse (K) and dry (T) sub-program steps which are carried out after the cleaning step (R) are less that the first or second cleaning temperature (T_{R1}, T_{R2}).

2. Washing method according to claim 1, **characterised in that** the process parameters which are monitored are the temperature profile and/or other influencing variables which have an effect on the formation of deposits in the domestic appliance's hydraulic system.

3. Washing method according to claim 2, **characterised in that** the second temperature (T_{R2}) of the sub-program step (R) carried out in the second mode of operation (II) is raised to such a level that fat deposits and/or pollutants in the dishwasher's hydraulic system are loosened, and in particular the raised temperature (T_{R2}) is of the order of magnitude of 60°C to 65°C.

4. Washing method according to one of the preceding claims 3 to 6, **characterised in that** the temperatures of the pre-wash (V) sub-program step which is carried out before the cleaning step (R) is less that the first or second cleaning temperature (T_{R1}, T_{R2}).

5. Washing method according to one of the preceding claims, **characterised in that** the air which is in the washing compartment (1) in the drying step (T) is fed through the drying device (22) which has a reversibly dehydratable desiccant.

6. Washing method according to claim 5, **characterised in that** air from the drying device (22) is fed back into the washing compartment (1).

7. Washing method according to claim 5 or 6, **characterised in that** in a regeneration operation (Δt_{R}) the quantity of water (m₂) stored in the desiccant is fed back into the washing compartment (1) as heated water vapour which, in particular, warms up the washing liquid to a temperature (T₁) in the cleaning step (T).

8. Washing method according to one of the preceding claims, **characterised in that** the washing liquid which has been heated to the temperature (T₁) is further warmed up, by means of a water heater (12) provided in the washing liquid circuit, to the first or second cleaning temperature (T_{R1}, T_{R2}).

9. Washing method according to one of the preceding claims, **characterised in that** the first temperature (T_{R1}) in the first mode of operation (I) is of the order of magnitude of 45°C to 55°C, and the second temperature (T_{R2}) in the second mode of operation (II) lies in the range of 60°C to 65°C.

10. Dishwasher for performing the washing method according to one of the preceding claims.

## Revendications

1. Procédé de lavage pour un appareil ménager à circulation d'eau, notamment pour un lave-vaisselle, qui présente notamment un dispositif de séchage (22) présentant un moyen de séchage réversiblement déshydrogénable, dans lequel dans au moins une étape de programme partiel (R) d'un premier cycle de lavage, du liquide de lavage est échauffé à une première température (T_{R1}) dans un premier mode de fonctionnement (I), au moins un cycle de lavage étant réalisé dans un deuxième mode de fonctionnement (II) après un nombre prédéfini de cycles de lavage réalisés dans le premier mode de fonctionnement (I) et/ou en fonction de paramètres de processus de cycles de lavage précédents, pendant lequel du liquide de lavage est échauffé à une deuxième température (T_{R2}), plus élevée par rapport à la première température (T_{R1}), et l'étape de programme partiel (R) réalisée dans le premier ou le deuxième mode de fonctionnement (I, II) étant une étape de nettoyage pendant laquelle la première et la deuxième températures (T_{R1}, T_{R2}) correspondent respectivement à la température de nettoyage, **caractérisé en ce que** la température des étapes de programme partiel, lavage intermédiaire (Z), rinçage (K) et séchage (T), réalisées après l'étape de nettoyage (R), étant inférieure à la première resp. à la deuxième température de lavage (T_{R1}, T_{R2}).

2. Procédé de lavage selon la revendication 1, **caractérisé en ce que** des profils de température et/ou d'autres grandeurs d'influence sont surveillés en tant que paramètres de processus, lesquels influencent une formation de dépôt dans le système hydraulique de l'appareil ménager.

3. Procédé de lavage selon la revendication 2, **caractérisé en ce que** la deuxième température (T_{R2}) de l'étape de programme partiel (R) réalisée dans le deuxième mode de fonctionnement (II) est augmentée de manière à ce que des dépôts de graisse et/ou des salissures dans le système hydraulique du lave-vaisselle soient détachés, et notamment **en ce que** la température augmentée (T_{R2}) est située dans un ordre de grandeur allant de 60 à 65°C.

4. Procédé de lavage selon l'une quelconque des revendications 3 à 6, **caractérisé en ce que** la température de l'étape de programme partiel prélavage (V), réalisée avant l'étape de nettoyage (R), est inférieure à la première resp. à la deuxième température de lavage (T_{R1}, T_{R2}).

5. Procédé de lavage selon l'une quelconque des revendications précédentes, **caractérisé en ce qu'**à l'étape de séchage (T), l'air se trouvant dans la cuve de lavage (1) est guidé à travers le dispositif de séchage (22) présentant un moyen de séchage réversiblement déshydrogénable.

6. Procédé de lavage selon la revendication 5, **caractérisé en ce que** l'air en provenance du dispositif de séchage (22) est guidé en retour dans la cuve de lavage (1).

7. Procédé de lavage selon la revendication 5 ou 6, **caractérisé en ce que** pendant une opération de régénération (Δt_{R}), la quantité d'eau (m₂) stockée dans le moyen de séchage est ramenée en retour dans la cuve de lavage (1) comme vapeur d'eau chauffée qui échauffe le liquide de lavage à une température (T₁), notamment pendant l'étape de nettoyage (T).

8. Procédé de lavage selon l'une quelconque des revendications précédentes, **caractérisé en ce que** le liquide de lavage échauffé à la température (T₁) continue d'être échauffé à la première ou la deuxième température de lavage (T_{R1}, T_{R2}) au moyen d'un chauffage à eau (12) ménagé dans le circuit du liquide de lavage.

9. Procédé de lavage selon l'une quelconque des revendications précédentes, **caractérisé en ce que** la première température (T_{R1}) est située dans un ordre de grandeur allant de 45 à 55°C dans le premier mode de fonctionnement (I) et **en ce que** la deuxième température (T_{R2}) est située dans une plage allant de 60 à 65°C dans le deuxième mode de fonctionnement (II).

10. Lave-vaisselle destiné à la réalisation du procédé de lavage selon l'une quelconque des revendications précédentes.
